# EUROPÄISCHE PATENTSCHRIFT

(11) **EP 3 320 259 B1**
(45) Veröffentlichungstag und Bekanntmachung des Hinweises auf die Patenterteilung: **05.05.2021**
(21) Anmeldenummer: 16753569.9
(22) Anmeldetag: 23.06.2016
(51) Int. Cl.: F21V 17/10, F21V 15/01, F21S 8/04, F21S 8/02, F21V 21/02, F21V 21/04, F21V 3/06, F21Y 103/10

(54) **LEUCHTE ZUM BILDEN EINER LICHTLINIE**
LAMP FOR FORMING A LIGHT LINE
LAMPE POUR FORMER UNE LIGNE LUMINEUSE

(30) Priorität: 09.07.2015 DE 202015103611 U
(43) Veröffentlichungstag der Anmeldung: 16.05.2018
(73) Patentinhaber: Zumtobel Lighting GmbH, 6850 Dornbirn (AT)
(72) Erfinder: SKERGETH, Sascha, 6890 Lustenau (AT)
(74) Vertreter: Thun, Clemens
(86) Internationale Anmeldenummer: PCT/AT2016/060001
(87) Internationale Veröffentlichungsnummer: WO 2017/004650

(56) Entgegenhaltungen:
- EP-A1- 2 243 998
- DE-U1-202012 102 902
- DE-U1-202013 101 775
- DE-U1-202015 101 755
- KR-B1- 101 230 594
- US-A- 2 682 321
- US-A1- 2011 080 746
- US-A1- 2014 226 327

## Beschreibung

Die Erfindung betrifft eine Leuchte zum Bilden einer Lichtlinie.

Aus der DE 20 2012 102 902 U1 ist ein Befestigungssystem zur Befestigung von einer Leuchteneinheit in einer länglich gebogenen Einbauöffnung eines Deckenelementes bekannt. Die Einheit besteht aus mehreren, hintereinander angeordneten im Querschnitt U-förmigen Segmenten. Jedes der Segmente wird am U-Schenkel-Ende durch einen nach außen weisenden Flansch an dem Deckenelement fixiert. Ein Keder-Halteprofil - im Querschnitt betrachtet in liegender S-Form - umfasst schenkelaußenseitig die Enden der U-Schenkel und schenkelinnenseitig einen Keder, so dass eine lichtdurchlässige Abdeckung, die mit beiden Kedern beidseitig fest verbunden ist, in der Einbauöffnung gehalten wird. Das Keder-Halteprofil weist ferner eine oberseitig hervorragende Rastnase, sowie eine unterseitig hervorragende Spachtelkante (14) auf.

Aus der US 2 682 321 A ist ein Befestigungssystem bekannt für z.B. Deckenleuchten länglicher Bauart. Um die Leuchtenteile innen zu verstärken, werden zueinander spiegelsymmetrische Winkelprofile eingebracht, welche einerseits in das U-Profil der Leuchte eingeklemmt, andererseits mit diesem verschraubt werden. Für die Klemmverbindung des unteren Randabschnittes sind die Winkelprofile nach innen gebogen und in eine Nut des Flansches der Leuchtenteile eingeschoben, weshalb der untere Randabschnitt des zu verstärkenden Leuchtenelementes ein z-förmiges Profil aufweist.

Aus der EP 2 243 998 A1 ist eine Befestigungsvorrichtung bekannt, zur Befestigung einer länglich segmentartig ausgestalteten Leuchteneinheit in einer kanalartigen Decken-Einbauöffnung, deren Rand nicht unbedingt in einer Ebene liegt. Zu diesem Zweck sind beiderseits des Leuchtengehäuses seitliche Schienen so angebracht, dass diese auf einem Profil flächig aufsitzen, welches einen Flansch (65) ebenso flächig umschließt. Ein S-förmiges Profil ist deckenseitig abgewinkelt und bildet einen Abschluß zwischen Decke und einer Lichtemissionsplatte. Die Lichtemissionsplatte ist an ihren beiden Rändern mittels in das Leuchtengehäuse hineinragende Profile mit nach innen gefalteten Abschnitten von Flanschen verrastet.

Aus der DE 20 2013 101775 U1 ist eine in beliebiger Länge einteilig gestaltete Leuchtenabdeckung bekannt, z.B. für Lichtbänder, bei der auch der Transport kein Problem darstellt. Realisiert wird dies durch zwei zu beiden Seiten eines mittleren Lichtabstrahlelementes angeordneten Befestigungsprofile. Das lichtdurchlässige Abdeckelement ist selbst Teil der Leuchtenabdeckung und muß nicht eigens von dieser gehalten werden.

Aus der US 2014/ 0226327 A1 ist ein in eine Decke versenkbares Gehäuse bekannt, welches mehrere Lichtquellen aufweist. Die Lichtabgabe erfolgt über ein lichtdurchlässiges Ausgangselement, welches von zwei elastischen Ausgangskopplungsflanschen mit hakenartiger Kopplungsstruktur über eine jeweilige Rastverbindung gehalten wird. Die beiden Flansche selbst wiederum sind über T-förmige Kopplungsperlen in einer C-förmigen Kopplungsschiene eines näherungsweise T-förmigen vertikalen Bandes gehalten und durch eine nach innen gerichtete Projektion des Bandes in Richtung Lichtaustrittsöffnung vorgespannt.

Aus der US 2011/0080746 A1 ist ein System aufgehängter Beleuchtungsgehäuse bekannt. Ein solches Gehäuse weist außenseitig aber auch innenseitig eine Vielzahl an Befestigungssystemen auf, die es ermöglichen, das Gehäuse in einer beliebigen Position, vor allem im Bereich abgehängter Decken, anzubringen. Das Gehäuse weist im unteren Randbereich extrudierte vertikale Seitenwandplatten auf, mit vertikalen Gewindeschlitzen, um sogenannte Putzflansche durch Schrauben entlang der gesamten horizontalen Länge zu befestigen. Die Konstruktion ermöglicht insgesamt ein einfaches Lösen, Einstellen oder Entfernen eines solchen Flansches, der auch dazu dient, lichtdurchlässige, das Gehäuse nach unten verschließende Elemente zu halten.

Aus der DE 20 2015 101755 U1 ist eine Leuchtenanordnung bekannt, zum Einbauen in einen in der Decke eingelassenen länglichen Kanal. Zum Montieren werden zunächst voneinander beabstandete Klammerelemente im Kanal angebracht. Anschließend wird das Reflektorelement, welches die lichtgebenden Komponenten enthält, einschließlich der daran befestigten Strukturelemente, in den Kanal soweit eingedrückt, bis Strukturelemente und Vorsprünge der Klammerelemente formschlüssig ineinandergreifen. Eine an beiden Längsrändern Vorsprünge aufweisende elastische transparente oder transluzente Kunststoffabdeckung wird in eine Aussparung zwischen den Längsrändern des Reflektors und Stegen der Strukturelemente eingeschoben.

Aus der KR 101 230 594 B1 ist eine Lampe bekannt, deren äußere Form durch einen Abdeckrahmen gebildet wird. Eine Plattenbefestigung zur Befestigung einer lichtdurchlässigen Diffusorplatte am Abdeckrahmen hat folgenden Aufbau: von einer horizontalen Basisplatte ragt eine feste Stützwand vertikal nach oben. Der Diffusorplatten-seitige überstehende Teil bildet einen abstützenden Vorsprung auf dem die abzustützende Diffusorplatte aufliegt. Von dem gegenüberliegenden überstehenden Teil ragt eine gebauchte elastische Stützwand so empor, daß diese mit der festen Stützwand eine Vorsprungseinsetznut bildet, in die eine Rastnase des Abdeckrahmens verrastet werden kann. Durch das Auflegen der Diffusorplatte auf den abstützenden Vorsprung und anschließendem Verrasten des Abdeckrahmens mit der Plattenbefestigung wird die Lampe montiert.

Aus der WO 2011/064396 A1 ist eine Deckeneinbauleuchte zum Bilden einer Lichtlinie bekannt. Die Leuchte weist ein längliches, kanalartiges Gehäuse auf, das durch einen, im Querschnitt U-förmigen Profilkörper gebildet ist. Durch die beiden U-Schenkel sind Seitenwände des Gehäuses gebildet, wobei sich zwischen den freien Endbereichen der Seitenwände ein linienartiger Lichtaustrittsbereich erstreckt. Zum Einbau in eine Deckeneinbauöffnung wird das Gehäuse dementsprechend so orientiert, dass die beiden U-Schenkel und somit der Lichtaustrittsbereich nach unten weisen.

Aufgrund dieser Gestaltung ist insbesondere während des Einbaus des Gehäuses in eine entsprechende Einbauöffnung die Gefahr gegeben, dass sich die unteren Begrenzungen der Seitenwände so verbiegen, dass sie sich nicht mehr mit der gewünschten Genauigkeit entlang einer Linie erstrecken. Hierdurch ist eine korrekte Befestigung des Gehäuses in der Einbauöffnung erschwert.

Diese Gefahr ist insbesondere gegeben, wenn das Gehäuse - wie gemäß WO 2011/064396 A1 vorgesehen - derart gestaltet ist, dass es sich quer zur Profilachse etwas biegen lässt, so dass sich die Leuchte insbesondere auch zum Einbau in einen gewölbten Deckenbereich eignet. Zur Erzielung der Biegbarkeit sind die Seitenwände mit Schlitzen versehen, die sich bis an die unteren Begrenzungen der Seitenwände erstrecken, so dass zwischen jeweils zwei Schlitzen entsprechende Seitenwand-Segmente gebildet sind. Diese Seitenwand-Segmente sind daher gegenüber einem unerwünschten Verbiegen besonders anfällig.

Der Erfindung liegt die Aufgabe zugrunde, eine entsprechende verbesserte Leuchte anzugeben. Insbesondere soll die Leuchte eine erleichterte präzise Anordnung des Gehäuses ermöglichen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte zum Bilden einer Lichtlinie vorgesehen, die ein längliches Gehäuse aufweist, das sich entlang einer Längsrichtung erstreckt. Das Gehäuse weist dabei einen Randbereich zur Festlegung eines, sich linienartig entlang der Längsrichtung erstreckenden Lichtaustrittsbereichs auf. Weiterhin weist die Leuchte mindestens ein Fassungselement auf, das den Randbereich des Gehäuses fassend angeordnet ist. Das Fassungselement ist dabei profilartig gestaltet und weist einen Fassungsbereich auf, der den Randbereich des Gehäuses entlang der Längsrichtung ausgerichtet hält. Der Fassungsbereich - in einem Querschnitt normal zu der Längsrichtung (L) betrachtet - kontaktiert den Randbereich des Gehäuses von zwei gegenüberliegenden Seiten. Die Leuchte weist ebenso ein lichtdurchlässiges Abdeckelement auf, das so angeordnet ist, dass es den Lichtaustrittsbereich überdeckt.

Durch das Fassungselement lässt sich der Randbereich stabilisieren, so dass die Gefahr einer unerwünschten ungleichmäßigen Ausrichtung des Randbereichs vermindert ist. Das Gehäuse lässt sich somit besonders geeignet präzise anordnen.

Die Leuchte ist dadurch gekennzeichnet, dass das mindestens eine Fassungselement im Querschnitt betrachtet in erster Näherung eine H-Form aufweist, wobei die beiden oberen Hälften der Schenkel des H's Schenkel bilden, die den Randbereich des Gehäuses umfassen und wobei die beiden unteren Hälften der Schenkel des H's einen Aufnahmebereich für einen Randbereich des Abdeckelements umschreiben. Hierdurch eignet sich das Fassungselement bei einfacher Herstellungsmöglichkeit besonders gut zur Ausrichtung des Randbereichs entlang der Längsrichtung und es wird eine besonders unmittelbare und somit präzise Fassung des Randbereichs ermöglicht.

Vorzugsweise ist das mindestens eine Fassungselement mit dem Randbereich über eine Rastverbindung verbunden, insbesondere lediglich über die Rastverbindung. Auf diese Weise ist ein erleichterter Zusammenbau der Leuchte ermöglicht.

Vorzugsweise überdeckt das mindestens eine Fassungselement den Lichtaustrittsbereich nicht. Auf diese Weise lässt sich das Fassungselement herstellungstechnisch vorteilhaft so gestalten, dass es sich besonders geeignet zum Ausrichten des Randbereichs eignet. Beispielsweise kann zur Herstellung des Fassungselements ein Material mit einem bestimmten geeigneten Härtegrad gewählt werden.

Vorzugsweise ist das Gehäuse derart beweglich gestaltet, dass es sich in einer Richtung quer zur Längsrichtung biegen lässt, insbesondere in mehrere unterschiedliche Richtungen quer zur Längsrichtung. Auf diese Weise eignet sich die Leuchte besonders dazu, derart geformt zu werden, dass sie einem gekrümmten Wand- oder Deckenbereich folgt. Insbesondere kann dabei die Gestaltung derart sein, dass sich das Gehäuse um zwei Biegeachsen biegen lässt, die jeweils senkrecht zu der Längsrichtung L orientiert sind und dabei zueinander ebenfalls senkrecht orientiert sind. Weiterhin vorzugsweise ist dabei die Gestaltung außerdem derart, dass sich das Gehäuse mit Bezug auf jede der beiden genannten Biegeachsen - ausgehend von einer geradlinigen Erstreckung des Gehäuses - in die beiden entsprechenden gegenüberliegenden Richtungen biegen bzw. krümmen lässt.

Vorzugsweise besteht das Fassungselement aus einem Kunststoff und/oder das Gehäuse aus einem Metall.

Vorzugsweise umfasst das Gehäuse einen Seitenwandbereich, der einen freien Endbereich aufweist, durch den der Randbereich gebildet ist. Auf diese Weise kann das Fassungselement besonders effektiv wirken, insbesondere, wenn dabei der Seitenwandbereich mehrere Seitenwand-Segmente aufweist, die in einer Reihe entlang der Längsrichtung angeordnet sind, wobei vorzugsweise die Seitenwand-Segmente unabhängig voneinander in einer Richtung quer zur Längsrichtung biegbar sind.

Vorzugsweise erstreckt sich das mindestens eine Fassungselement dabei entlang der Längsrichtung betrachtet über zumindest zwei, insbesondere über alle der Seitenwand-Segmente hinweg.

Eine besonders einfache Herstellungsmöglichkeit ist gegeben, wenn das Gehäuse in einem Querschnitt normal zu der Längsrichtung betrachtet in erster Näherung U-förmig ist, wobei der Seitenwandbereich durch einen der beiden U-Schenkel gebildet ist.

Vorzugsweise weist das Abdeckelement einen geringeren Härtegrad auf als das Fassungselement. Auf diese Weise lässt sich das Abdeckelement besonders geeignet so weich gestalten, dass es sich - insbesondere auch im Fall einer insgesamt gekrümmten Anordnung des Gehäuses - besonders einfach mit dem Fassungselement verbinden lässt.

Vorzugsweise ist dabei das Abdeckelement mit dem mindestens einen Fassungselement verbunden, besonders bevorzugt über eine Rastverbindung, insbesondere lediglich über die Rastverbindung.

Weiterhin vorzugsweise weist die Leuchte außerdem eine Lichtquelle auf, insbesondere in Form einer LED-Lichtquelle, die derart in dem Gehäuse angeordnet ist, dass ein von der Lichtquelle abgestrahltes Licht den Lichtaustrittsbereich durchsetzend in einen Außenraum der Leuchte strahlt. Hierdurch lässt sich das Gehäuse insgesamt vergleichsweise klein gestalten, wobei sich eine besonders präzise Ausrichtung des Randbereichs erzielen lässt

Besonders eignet sich die Leuchte in Form einer Deckenleuchte, insbesondere einer Deckeneinbauleuchte.

Die Erfindung wird im Folgenden anhand von Ausführungsbeispielen und mit Bezug auf die Zeichnungen näher erläutert. Es zeigen:
- Fig. 1: eine perspektivische Skizze eines Abschnitts einer erfindungsgemäßen Leuchte gemäß einem ersten Ausführungsbeispiel,
- Fig. 2: eine entsprechende Skizze des Gehäuses der Leuchte,
- Fig. 3: eine Skizze des Gehäuses in einem Querschnitt normal zur Längsrichtung,
- Fig. 4: eine perspektivische Skizze des Gehäuses mit zwei daran montierten Fassungselementen,
- Fig. 5: eine perspektivische Skizze, die die Anordnung der Lichtquelle zeigt,
- Fig. 6: eine Skizze eines Querschnitts durch das Fassungselement,
- Fig. 7: eine Skizze eines Querschnitts durch das Fassungselement gemäß einer Variante,
- Fig. 8: eine Skizze eines Querschnitts eins möglichen Abdeckelements und
- Fig. 9: eine Skizze zu einer Leuchte gemäß einem zweiten Ausführungsbeispiel (nicht gemäß der Erfindung).

Fig. 1 zeigt eine perspektivische Skizze eines Abschnitts einer erfindungsgemäßen Leuchte gemäß einem ersten Ausführungsbeispiel. Die Leuchte ist dazu ausgestaltet, eine Lichtlinie zu bilden. Bei der Leuchte kann es sich beispielsweise um eine Einbauleuchte handeln, insbesondere um eine Deckeneinbauleuchte.

Die Leuchte umfasst ein längliches Gehäuse 1, das sich entlang einer Längsrichtung L erstreckt. In Fig. 2 ist das Gehäuse 1 in separater Form skizziert. In Fig. 3 ist ein Querschnitt normal zu der Längsrichtung L skizziert.

Das Gehäuse 1 weist einen Randbereich 3 zur Festlegung bzw. Strukturierung eines Lichtaustrittsbereichs 2 auf, der sich linienartig entlang der Längsrichtung L erstreckt. Der Lichtaustrittsbereich 2 dient insbesondere zur Erzeugung und seitlichen Begrenzung der mit der Leuchte zu erzeugenden Lichtlinie.

Vorzugsweise ist das Gehäuse 1 derart beweglich gestaltet, dass es sich in einer Richtung quer zur Längsrichtung L biegen lässt. Auf diese Weise lässt sich eine insgesamt entsprechend gekrümmte Lichtlinie erzeugen. Dabei kann weiterhin vorzugsweise vorgesehen sein, dass der entsprechende Krümmungsradius begrenzt ist, beispielsweise auf mindestens einen Meter. Auch kann dabei die Gestaltung derart sein, dass sich das Gehäuse 1 um zwei Biegeachsen biegen lässt, die jeweils senkrecht zu der Längsrichtung L orientiert sind und dabei zueinander ebenfalls senkrecht orientiert sind.

Im gezeigten Beispiel umfasst das Gehäuse 1 einen Seitenwandbereich 6, der einen freien Endbereich aufweist, durch den der Randbereich 3 gebildet ist.

Vorteilhaft kann das Gehäuse 1 in einem Querschnitt normal zu der Längsrichtung L betrachtet in erster Näherung U-förmig sein, wobei der Seitenwandbereich 6 durch einen der beiden U-Schenkel gebildet ist. Insbesondere kann das Gehäuse 1 profilartig gestaltet sein, wobei sich die entsprechende Profilachse parallel zur Längsrichtung L erstreckt.

Dementsprechend erstreckt sich - in einem Querschnitt normal zu der Längsrichtung L betrachtet - der Seitenwandbereich 6 entlang einer Haupterstreckung H, die senkrecht zu der Längsrichtung L orientiert ist.

Wie weiterhin beispielhaft in Fig. 2 skizziert, kann der Seitenwandbereich 6 mehrere Seitenwand-Segmente 7 aufweisen, die in einer Reihe entlang der Längsrichtung L angeordnet sind. Dabei kann die Gestaltung derart sein, dass die Seitenwand-Segmente 7 unabhängig voneinander in einer Richtung quer zur Längsachse L biegbar sind, also beispielsweise mit Bezug auf die U-Form nach außen und/oder nach innen. Im gezeigten Beispiel sind hierbei die Seitenwand-Segmente 7 untereinander durch Schlitze 10 getrennt, die sich quer über den gesamten Seitenwandbereich 6 erstrecken. Die Schlitze 10 dienen beim gezeigten Ausführungsbeispiel zur Erzielung der oben erwähnten Biegbarkeit des Gehäuses 1. Insbesondere ist im gezeigten Ausführungsbeispiel die Gestaltung derart, dass das Gehäuse 1 sowohl um eine erste Biegeachse biegbar gestaltet ist, die senkrecht zur Längsrichtung L und senkrecht zu der Haupterstreckung H bzw. zu dem Seitenwandbereich 6 orientiert ist, als auch um eine zweite Biegeachse, die senkrecht zu der ersten Biegeachse und senkrecht zu der Längsrichtung L orientiert ist.

Die Schlitze 10 können - wie in den Figuren 1 und 2 beispielhaft gezeigt - schlaufenförmig ineinandergreifend gestaltet sein, so dass hierdurch eine Begrenzung einer Biegbarkeit des Gehäuses 1 um eine Biegeachse erzielt wird, die senkrecht zur Längsrichtung L und senkrecht zu der Haupterstreckung H der Seitenwand 6 orientiert ist, hier also um die erste Biegeachse.

Weiterhin weist die Leuchte ein Fassungselement 4 auf, das den Randbereich 3 fassend angeordnet ist. Durch das Fassungselement 4 lässt sich erzielen, dass der Randbereich 3 stabilisiert ist. Insbesondere kann vorgesehen sein, dass das Fassungselement 4 profilartig gestaltet ist, wobei sich die entsprechende Profilachse entlang der Längsrichtung L erstreckt. Weiterhin vorzugsweise weist das Fassungselement 4 einen Fassungsbereich 5 auf, der den Randbereich 3 entlang der Längsrichtung L ausgerichtet hält. So lässt sich erzielen, dass der Randbereich 3 besonders exakt linienförmig ausgerichtet ist und bleibt, insbesondere auch dann, wenn das Gehäuse 1 - beispielsweise während einer Einbaumaßnahme - in sich verformt wird. Vorzugsweise ist hierzu das Fassungselement 4 derart gestaltet, dass es sich quer zur Längsrichtung L weniger auslenken lässt als der Randbereich 3 bzw. der Seitenwandbereich 6. Andererseits ist weiterhin vorzugsweise das Fassungselement 4 jedoch auch derart elastisch gestaltet, dass es sich quer zur Längsachse biegen lässt, derart, dass die für das Gehäuse 1 vorgesehen Biegbarkeit durch das Fassungselement 4 nicht eingeschränkt ist.

Beispielsweise kann das Fassungselement 4 zumindest überwiegend aus einem Kunststoff bestehen, beispielsweise Polycarbonat und/oder das Gehäuse zumindest überwiegend aus einem Metall, beispielsweise Aluminium.

Entsprechend zweckmäßig kann die Gestaltung derart sein, dass sich das Fassungselement 4 entlang der Längsrichtung L betrachtet über zumindest zwei, vorzugsweise über alle der Seitenwand-Segmente 7 hinweg erstreckt.

Wie im gezeigten Beispiel der Fall, kann der Fassungsbereich 5 - in einem Querschnitt normal zu der Längsrichtung L betrachtet - den Randbereich 3 von zwei gegenüberliegenden Seiten kontaktieren. So lässt sich eine besonders geeignete Ausrichtung des Randbereichs 3 bewirken.

Der Fassungsbereich 5 kann hierzu derart geformt sein, dass er zwei Schenkel 11 aufweist, die sich parallel zur Haupterstreckung H des Seitenwandbereichs 6 erstrecken und die den Randbereich 3 von zwei gegenüberliegenden Seiten umfassen.

Ein besonders einfacher Zusammenbau der Leuchte lässt sich erzielen, wenn das Fassungselement 4 mit dem Randbereich 3 über eine Rastverbindung verbunden ist, insbesondere lediglich über die Rastverbindung. Im gezeigten Beispiel weist hierzu der Randbereich 3 Noppen 12 auf, die mit Bezug auf die U-Form nach innen weisen und die mit dem Fassungsbereich 5 zur Erzielung der Rastverbindung zwischen dem Randbereich 3 und dem Fassungselement 4 wechselwirken.

Wie aus den Figuren 1 bis 3 hervorgeht, ist bei dem gezeigten Ausführungsbeispiel das Fassungselement 4 so gestaltet, dass es den Lichtaustrittsbereich 2 nicht überdeckt.

Die Leuchte weist jedoch weiterhin vorzugsweise ein lichtdurchlässiges Abdeckelement 8 auf, das den Lichtaustrittsbereich 2 überdeckend angeordnet ist. Hierdurch lässt sich ein Schutz eines von dem Gehäuse 1 gebildeten Innenraums der Leuchte erzielen; außerdem lässt sich das Abdeckelement 8 als optisch wirksames Element zur Bildung der Lichtlinie gestalten. Beispielsweise kann das Abdeckelement 8 als optischer Diffusor gestaltet sein.

Vorzugsweise weist das Abdeckelement 8 einen geringeren Härtegrad auf als das Fassungselement 4. Auf diese Weise lässt sich insbesondere erzielen, dass sich das Abdeckelement 8 beim Zusammenbau der Leuchte besonders einfach anbringen bzw. montieren lässt.

Beispielsweise kann die Abdeckung aus PMMA (Polymethylmethacrylat) bestehen. Dies ist besonders vorteilhaft mit Bezug auf die mechanischen und optischen Eigenschaften des Abdeckelements 8.

Vorteilhaft kann die Gestaltung derart sein, dass das Abdeckelement 8 - insbesondere unmittelbar - mit dem Fassungselement 4 verbunden ist, vorzugsweise über eine Rastverbindung, insbesondere lediglich über die Rastverbindung. Durch die Bildung der Rastverbindung zwischen dem Abdeckelement 8 und dem Fassungselement 4 lässt sich das Abdeckelement 8 besonders einfach mit dem Fassungselement 4 verbinden.

In Fig. 6 ist das Fassungselement 4 im normalen Querschnitt skizziert gezeigt. Wie ersichtlich, ist im gezeigten Beispiel das Fassungselement 4 derart geformt, dass es im normalen Querschnitt betrachtet in erster Näherung eine H-Form aufweist, wobei die beiden oberen Hälften der Schenkel des H's die Schenkel 11 bilden, die den Randbereich 3 umfassen; die beiden unteren Hälften der Schenkel des H's umschreiben einen Aufnahmebereich für einen Randbereich 13 der Abdeckung 8. Der Aufnahmebereich kann dabei eine Rastnase 14 aufweisen, wobei der Randbereich 13 der Abdeckung 8 derart elastisch gestaltet ist, dass er sich zur Bildung der Rastverbindung zwischen dem Abdeckelement 8 und dem Fassungselement 4 verformt und von der Rastnase 14 gehalten wird.

In Fig. 7 ist eine Variante des Fassungselements 4 gezeigt, bei der auf der Außenseite eine Dichtlippe 19 ausgebildet, beispielsweise angeformt ist. Diese Ausführung eignet sich besonders, wenn die Leuchte als Einbauleuchte konzipiert ist. Durch die Dichtlippe 19 lässt sich besonders geeignet ein dichter Abschluss mit dem Rand einer entsprechenden Einbauöffnung erzielen.

Wie bereits erwähnt und in Fig. 3 beispielhaft skizziert, kann das Gehäuse 1 im normalen Querschnitt betrachtet in erster Näherung eine U-Form aufweisen, so dass es zwei U-Schenkel aufweist, wobei der Seitenwandbereich 6 durch den einen der beiden U-Schenkel gebildet ist. Die beiden U-Schenkel sind entsprechend der U-Form durch einen Verbindungsschenkel 15 miteinander verbunden.

Vorzugsweise ist die Leuchte weiterhin mit Bezug auf eine, durch den Verbindungsschenkel 15 verlaufende Mittelebene M auf der, dem Seitenwandbereich 6 gegenüberliegenden Seite analog gestaltet, insbesondere symmetrisch. Es kann also insbesondere ein entsprechend gestaltetes weiteres Fassungselement 4' vorgesehen sein, das einen entsprechenden weiteren Randbereich 3' fassend angeordnet ist.

In Fig. 4 ist das Gehäuse 1 mit dem Fassungselement 4 und dem weiteren Fassungselement 4' verbunden skizziert.

In Fig. 8 ist eine Skizze zu einer möglichen Gestaltung des Abdeckelements 8 gezeigt. Gemäß dieser Ausführung umfasst das Abdeckelement 8 einen, beispielsweise aus PMMA bestehenden mittleren Bereich 81, der vorzugsweise opal gestaltet ist und beispielsweise aus PMMA gefertigt ist. Der Randbereich 13 sowie der entsprechend analog gestaltete gegenüberliegende Randbereich 13' kann beispielsweise lichtdicht, vorzugsweise schwarz gestaltet sein. So lässt sich besonders geeignet eine präzise seitliche Begrenzung der Lichtlinie bewirken. Das Fassungselement 4 kann beispielsweise weiß gestaltet sein.

Besonders gute mechanische Eigenschaften lassen sich dabei erzielen, wenn der mittlere Bereich 81 etwas weicher gestaltet ist als die beiden Randbereiche 13, 13'.

Eine besonders geeignete Ausrichtung des Randbereichs 3 lässt sich weiterhin bewirken, wenn sich das Fassungselement 4 entlang der Längsrichtung L betrachtet zumindest im Wesentlichen über die gesamte Erstreckung des Gehäuses 1 bzw. der Leuchte erstreckt. So lässt sich insbesondere ein fugenloses Erscheinungsbild des Fassungselements bewirken. Dementsprechend ist das Fassungselement 4 vorzugsweise als "Endlos"-Material konzipiert.

Es kann aber auch vorgesehen sein, dass entlang der Längsrichtung L mehrere entsprechende Fassungselemente 4 in einer Reihe vorgesehen sind.

Weiterhin vorzugsweise weist die Leuchte eine, beispielsweise in Fig. 4 skizzierte, Lichtquelle 9 auf, insbesondere in Form einer LED-Lichtquelle, die derart in dem Gehäuse 1 angeordnet ist, dass ein von der Lichtquelle 9 abgestrahltes Licht den Lichtaustrittsbereich 2 durchsetzend in einen Außenraum der Leuchte strahlt. Beispielsweise kann die Lichtquelle 9 an dem Verbindungsschenkel 15 gehalten angeordnet sein. In Fig. 5 ist eine perspektivische Ansicht des Gehäuses 1 mit den beiden Fassungselementen 4, 4', jedoch ohne das Abdeckelement 8 skizziert. Man erkennt die Anordnung der Lichtquelle 9 in dem durch das Gehäuse 1 gebildeten Innenraum der Leuchte.

Vorzugsweise ist die Lichtquelle 9 durch mehrere LED-Einheiten gebildet, die sich entlang der Längsrichtung L in einer Reihe erstrecken, insbesondere gleichmäßig voneinander beabstandet. Der Abstand zwischen den LED-Einheiten kann dabei beispielsweise jeweils zwischen 2 und 10 cm betragen. Beispielsweise können die LED-Einheiten derart gestaltet sein, dass sie die Schutzart IP 68 erfüllen. Vorteilhaft können die LED-Einheiten, beispielswiese durch entsprechende Linsenelemente, derart gestaltet sein, dass das abgegebene Licht in einem Lichtkegel abgegeben wird, der sich entlang der Längsrichtung L weiter erstreckt als quer zur Längsrichtung L, also sozusagen in Längsrichtung L aufgeweitet.

In Fig. 9 ist eine Skizze zu einem zweiten Ausführungsbeispiel einer Leuchte (nicht gemäß der Erfindung) gezeigt. Soweit im Folgenden nicht anderweitig angegeben, gelten die obigen Ausführungen mit Bezug auf das erste Ausführungsbeispiel analog auch für das zweite Ausführungsbeispiel. Die Bezugszeichen sind, soweit nicht anders angegeben, ebenfalls analog gebraucht.

Beim zweiten Ausführungsbeispiel ist die Gestaltung derart, dass das Fassungselement, hier mit dem Bezugszeichen 44 versehen, den Lichtaustrittsbereich 2 überdeckt. Hier ist sozusagen das Fassungselement 44 derart gestaltet, dass es außerdem als Abdeckelement wirkt. Auch bei dieser Ausführung kann das Fassungselement 44 einen entsprechenden Fassungsbereich 5 aufweisen, der zwei entsprechende Schenkel 11 zum Umfassen des Randbereichs 3 aufweist. Ferner kann beim gezeigten Beispiel das Fassungselement 44 eine entsprechende Dichtlippe, hier mit 20 bezeichnet, aufweisen.

Vorzugsweise weist das Fassungselement 44 bei dieser Ausführung einen ersten Bereich 41 und einen zweiten Bereich 42 auf, wobei sich diese beiden Bereiche 41, 42 in ihrem Härtegrad unterscheiden; dabei bildet weiterhin vorzugsweise der erste Bereich 41 einen Randbereich des Fassungselements 4, der zur Verbindung mit dem Randbereich 3 des Seitenwandbereichs 6 vorgesehen ist. Auch hier kann vorteilhaft eine entsprechende Rastverbindung zwischen dem Randbereich 3 und dem Fassungselement 44 vorgesehen sein. Insbesondere kann der erste Bereich 41 härter gestaltet sein als der zweite Bereich 42. Hierdurch eignet sich der erste Bereich 41 besonders zur Ausrichtung des Randbereichs 3 und der zweite Bereich 42 zur Überdeckung des größten Teils des Lichtaustrittsbereichs 2. Der zweite Bereich 42 kann dann dementsprechend im Sinn der obigen Ausführungen als optisches Element, beispielsweise Diffusor wirkend gestaltet sein.

Mit einer erfindungsgemäßen Leuchte lässt sich eine Lichtlinie erzeugen, die entlang der Längsrichtung L betrachtet keine Stoßstellen aufweist. Auch die seitlichen Begrenzungsbereiche der Lichtlinie lassen sich entsprechend ohne Stoßstellen gestalten. Hierdurch lässt sich insbesondere ein besonders ebenmäßiges Erscheinungsbild der Leuchte erzielen.

## Patentansprüche

1. Leuchte zum Bilden einer Lichtlinie, aufweisend
- ein längliches Gehäuse (1), das sich entlang einer Längsrichtung (L) erstreckt, wobei das Gehäuse (1) einen Randbereich (3) zur Festlegung eines, sich linienartig entlang der Längsrichtung (L) erstreckenden Lichtaustrittsbereichs (2) aufweist,
- mindestens ein Fassungselement (4), das den Randbereich (3) des Gehäuses (1) fassend angeordnet ist, wobei das Fassungselement (4) profilartig gestaltet ist und einen Fassungsbereich (5) aufweist, der den Randbereich (3) des Gehäuses (1) entlang der Längsrichtung (L) ausgerichtet hält und wobei der Fassungsbereich (5) - in einem Querschnitt normal zu der Längsrichtung (L) betrachtet - den Randbereich (3) des Gehäuses (1) von zwei gegenüberliegenden Seiten kontaktiert, sowie
- ein lichtdurchlässiges Abdeckelement (8), das den Lichtaustrittsbereich (2) überdeckend angeordnet ist,
**dadurch gekennzeichnet, dass** das mindestens eine Fassungselement (4) im Querschnitt betrachtet in erster Näherung eine H-Form aufweist, wobei die beiden oberen Hälften der Schenkel des H's Schenkel (11) bilden, die den Randbereich (3) des Gehäuses (1) umfassen und wobei die beiden unteren Hälften der Schenkel des H's einen Aufnahmebereich für einen Randbereich (13) des Abdeckelements (8) umschreiben.

2. Leuchte nach Anspruch 1,
**dadurch gekennzeichnet,**
**dass** das mindestens eine Fassungselement (4) mit dem Randbereich (3) über eine Rastverbindung verbunden ist, insbesondere lediglich über die Rastverbindung.

3. Leuchte nach einem der vorhergehenden Ansprüche,
**dadurch gekennzeichnet,**
**dass** das mindestens eine Fassungselement (4) den Lichtaustrittsbereich (2) nicht überdeckt.

4. Leuchte nach einem der vorhergehenden Ansprüche,
**dadurch gekennzeichnet,**
**dass** das Gehäuse (1) derart beweglich gestaltet ist, dass es sich in einer Richtung quer zur Längsrichtung (L) biegen lässt.

5. Leuchte nach einem der vorhergehenden Ansprüche,
**dadurch gekennzeichnet,**
**dass** das mindestens eine Fassungselement (4) aus Kunststoff besteht und/oder das Gehäuse (1) aus Metall.

6. Leuchte nach einem der vorhergehenden Ansprüche,
**dadurch gekennzeichnet,**
**dass** das Gehäuse (1) einen Seitenwandbereich (6) umfasst, der einen freien Endbereich aufweist, durch den der Randbereich (3) gebildet ist.

7. Leuchte nach Anspruch 6,
**dadurch gekennzeichnet,**
**dass** der Seitenwandbereich (6) mehrere Seitenwand-Segmente (7) aufweist, die in einer Reihe entlang der Längsrichtung (L) angeordnet sind, wobei vorzugsweise die Seitenwand-Segmente (7) unabhängig voneinander in einer Richtung quer zur Längsrichtung (L) biegbar sind, und wobei besonders bevorzugt sich das mindestens eine Fassungselement (4) entlang der Längsrichtung (L) betrachtet über zumindest zwei, insbesondere über alle der Seitenwand-Segmente (7) hinweg erstreckt.

8. Leuchte nach Anspruch 6 oder 7,
**dadurch gekennzeichnet,**
**dass** das Gehäuse (1) in einem Querschnitt normal zu der Längsrichtung (L) betrachtet in erster Näherung U-förmig ist, wobei der Seitenwandbereich (6) durch einen der beiden U-Schenkel gebildet ist.

9. Leuchte nach einem der vorhergehenden Ansprüche,
**dadurch gekennzeichnet,**
**dass** das Abdeckelement (8) einen geringeren Härtegrad aufweist als das Fassungselement (4).

10. Leuchte nach einem der vorherigen Ansprüche,
**dadurch gekennzeichnet,**
**dass** das Abdeckelement (8) mit dem mindestens einen Fassungselement (4) verbunden ist, vorzugsweise über eine Rastverbindung, insbesondere lediglich über die Rastverbindung.

11. Leuchte nach einem der vorhergehenden Ansprüche,
**gekennzeichnet durch**
- eine Lichtquelle (9), insbesondere in Form einer LED-Lichtquelle,
die derart in dem Gehäuse (1) angeordnet ist, dass ein von der Lichtquelle (9) abgestrahltes Licht den Lichtaustrittsbereich (2) durchsetzend in einen Außenraum der Leuchte strahlt.

12. Leuchte nach einem der vorhergehenden Ansprüche,
**dadurch gekennzeichnet,**
**dass** es sich um eine Deckenleuchte, insbesondere um eine Deckeneinbauleuchte handelt.

## Claims

1. Lamp for forming a light line, comprising
- an elongated housing (1), which extends along a longitudinal direction (L), wherein the housing (1) comprises an edge region (3) for defining a light exit region (2) extending linearly along the longitudinal direction (L),
- at least one holding element (4), which is disposed such that it holds the edge region (3) of the housing (1), wherein the holding element (4) has a profile-like configuration and comprises a holding region (5) which holds the edge region (3) of the housing (1) such that it is aligned along the longitudinal direction (L) and wherein the holding region (5), viewed in a cross-section normal to the longitudinal direction (L), is in contact with the edge region (3) of the housing (1) from two opposite sides, and
- a light-permeable cover element (8), which is disposed such that it covers the light exit region (2),
**characterized in that,**
viewed in cross-section, the at least one holding element (4) has an H-shape in a first approximation, wherein the two upper halves of the legs of the H form legs (11) that enclose the edge region (3) of the housing (1) and wherein the two lower halves of the legs of the H circumscribe a receiving region for an edge region (13) of the cover element (8).

2. Lamp according to claim 1,
**characterized in that**
the at least one holding element (4) is connected to the edge region (3) via a latching connection, in particular only via said latching connection.

3. Lamp according to any one of the preceding claims,
**characterized in that**
the at least one holding element (4) does not cover the light exit region (2).

4. Lamp according to any one of the preceding claims,
**characterized in that**
the housing (1) is designed to be movable such that it can be bent in a direction transverse to the longitudinal direction (L) .

5. Lamp according to any one of the preceding claims,
**characterized in that**
the at least one holding element (4) is made of plastic and/or the housing (1) is made of metal.

6. Lamp according to any one of the preceding claims,
**characterized in that**
the housing (1) comprises a side wall region (6), which comprises a free end region which forms the edge region (3).

7. Lamp according to claim 6,
**characterized in that**
the side wall region (6) comprises a plurality of side wall segments (7) which are disposed in a row along the longitudinal direction (L), wherein the side wall segments (7) are preferably bendable independently of one another in a direction transverse to the longitudinal direction (L), and wherein, viewed along the longitudinal direction (L), the at least one holding element (4) particularly preferably extends across at least two, in particular across all of the side wall segments (7).

8. Lamp according to claim 6 or 7,
**characterized in that,**
viewed in a cross-section normal to the longitudinal direction (L), the housing (1) is U-shaped in a first approximation, wherein the side wall region (6) is formed by one of the two U-legs.

9. Lamp according to any one of the preceding claims,
**characterized in that**
the cover element (8) has a lower degree of hardness than the holding element (4).

10. Lamp according to any one of the preceding claims,
**characterized in that**
the cover element (8) is connected to the at least one holding element (4), preferably via a latching connection, in particular only via said latching connection.

11. Lamp according to any one of the preceding claims,
**characterized by**
- a light source (9), in particular in the form of an LED light source, which is disposed in the housing (1) such that a light emitted by the light source (9) shines through the light exit region (2) into an outer space of the lamp.

12. Lamp according to any one of the preceding claims,
**characterized in that**
said lamp is a ceiling lamp, in particular a recessed ceiling lamp.

## Revendications

1. Luminaire pour la formation d'une ligne de lumière, présentant
- un boîtier allongé (1) s'étendant le long d'une direction longitudinale (L), dans lequel le boîtier (1) présente une zone de bordure (3) permettant de définir une zone de sortie de lumière (2) s'étendant de manière linéaire le long de la direction longitudinale (L),
- au moins un élément de douille (4) disposé monté sur la zone de bordure (3) du boîtier (1), dans lequel l'élément de douille (4) est conçu de manière profilée et présentant une zone de douille (5) maintenue orientée vers la zone de bordure (3) du boîtier (1) le long de la direction longitudinale (L) et dans lequel la zone de douille (5), observée dans une coupe transversale normale à la direction longitudinale (L), entre en contact avec la zone de bordure (3) du boîtier (1) depuis deux côtés opposés, ainsi que
- un élément de couvercle (8) transparent disposé de façon à recouvrir la zone de sortie de lumière (2),
**caractérisé en ce que**
au moins un élément de douille (4), observé en coupe transversale, présente une forme H en première approximation, dans lequel les deux moitiés supérieures des branches du H forment des branches (11), comprenant la zone de bordure (3) du boîtier (1) et dans lequel les deux moitiés inférieures forment des branches du H représentent une zone de réception pour une zone de bordure (13) de l'élément de couvercle (8).

2. Luminaire selon la revendication 1,
**caractérisé en ce que**
au moins un élément de douille (4) est relié à la zone de bordure (3) par une liaison d'encliquetage, en particulier uniquement par la liaison d'encliquetage.

3. Luminaire selon l'une quelconque des revendications précédentes,
**caractérisé en ce que**
au moins un élément de douille (4) ne recouvre pas la zone de sortie de lumière (2).

4. Luminaire selon l'une quelconque des revendications précédentes,
**caractérisé en ce que**
le boîtier (1) est conçu de manière à pouvoir se courber dans une direction transversale à la direction longitudinale (L).

5. Luminaire selon l'une quelconque des revendications précédentes,
**caractérisé en ce que**
au moins un élément de douille (4) est constitué de plastique et/ou le boîtier (1) est constitué de métal.

6. Luminaire selon l'une quelconque des revendications précédentes,
**caractérisé en ce que**
le boîtier (1) comprend une zone de paroi latérale (6) présentant une zone d'extrémité libre, par laquelle la zone de bordure (3) est formée.

7. Luminaire selon la revendication 6,
**caractérisé en ce que**
la zone de paroi latérale (6) présente plusieurs segments de paroi latérale (7) disposés dans une rangée le long de la direction longitudinale (L), les segments de parois latérales (7) étant de préférence disposés de manière à pouvoir être courbés indépendamment les uns des autres dans une direction transversale à la direction longitudinale (L), et dans lequel de manière particulièrement préférée, au moins un élément de douille (4) s'étend, observé le long de la direction longitudinale (L), sur au moins deux, en particulier sur la totalité, des segments de paroi latérale (7).

8. Luminaire selon la revendication 6 ou 7,
**caractérisé en ce que**
le boîtier (1), observé dans une coupe transversale normale à la direction longitudinale (L), est en forme de U en première approximation, dans lequel la zone de paroi latérale (6) est formée par l'une des deux branches du U.

9. Luminaire selon l'une quelconque des revendications précédentes,
**caractérisé en ce que**
l'élément de couvercle (8) présente un degré de dureté inférieur à l'élément de douille (4).

10. Luminaire selon l'une quelconque des revendications précédentes,
**caractérisé en ce que**
l'élément de couvercle (8) est relié à au moins un élément de douille (4), de préférence par une liaison d'encliquetage, en particulier uniquement par la liaison d'encliquetage.

11. Luminaire selon l'une quelconque des revendications précédentes,
**caractérisé par**
- une source de lumière (9), en particulier sous la forme d'une source de lumière à DEL disposée dans le boîtier (1) de telle sorte qu'une lumière émise par la source de lumière (9) irradie de façon continue la zone de sortie de lumière (2) dans un espace extérieur du luminaire.

12. Luminaire selon l'une quelconque des revendications précédentes,
**caractérisé en ce que**
il s'agit d'un luminaire de plafond, en particulier d'un plafonnier encastré.
